# EUROPÄISCHE PATENTSCHRIFT

(11) **EP 2 420 603 B1**
(45) Veröffentlichungstag und Bekanntmachung des Hinweises auf die Patenterteilung: **11.01.2017**
(21) Anmeldenummer: 11177394.1
(22) Anmeldetag: 12.08.2011
(51) Int. Cl.: D01G 23/02

(54) **Textilfaserschacht für eine Faser-Luftstrom-Einrichtung mit mehreren von einander beabstandete Trennstäbe**
Textile fiber chute for a fiber-air flow device having a plurality of spaced apart dividers
Cheminée d'alimentation en fibres pour un dispositif d'écoulement des fibres ayant une pluralité de diviseurs espacés

(30) Priorität: 18.08.2010 DE 102010034778
(43) Veröffentlichungstag der Anmeldung: 22.02.2012
(73) Patentinhaber: Hergeth, Hubert, 6300 Zug (CH)
(72) Erfinder: Hergeth, Hubert, 6300 Zug (CH)
(74) Vertreter: Hoffmann Eitle

(56) Entgegenhaltungen:
- WO-A1-2006/086911
- CH-A- 511 646
- DE-C- 710 607
- DE-C1- 3 304 571
- DE-U1- 8 605 999
- DE-U1- 9 421 331
- US-A- 4 344 843

## Beschreibung

In der Textilindustrie werden beim Beschicken von Karden und Vliesbildemaschinen seit 50 Jahren Siebflächen zum Trennen von Fasern und Luft eingesetzt. Um das Rutschen von Fasern zu verbessern, setzt man auch Lamellen oder Trennstäbe ein. Das Patent DE 33 04 571 C1 und die DE 1286436 A zeigen solche Lamellen. Eine L-förmige Lamellenform ist stabil, hat aber eine geringere Öffnungsfläche als Trennflachstäbe bzw. Trennstäbe. Die Trennstäbe haben einen geringeren Luftwiderstand. Nachteilig bei den Trennfstäben ist ein Zusetzen dieser Stäbe nach einiger Zeit. Dies erfolgt dadurch, dass sich einzelne Fasern von der Faserseite her zu beiden Seiten eines Stabes um den Stab legen und sich die Enden durch Luftwirbel verzwirbeln. Die verzwirbelten Fasern werden dann nicht mehr durch die an den Trennstäben vorbeiziehenden Faserflocken mitgenommen. Weitere Ausführungsformen von Trennstäben sind in der DE 710 607 C, und der US 4 344 843 A offenbart. Bestehende Trennstäbe oder Roststäbe haben in Faserflussrichtung und Luftdurchtrittsrichtung die gleiche Tiefe über die ganze Länge wie zum Beispiel in der DE 9 421 331 U1 offenbart.

Aufgabe der Erfindung ist es, den guten Luftdurchlass zu erhalten und ein Verzwirbeln der Faserenden zu vermeiden.

Die Aufgabe wird durch den Tentilfaserschacht gemäß Anspruch 1 gelöst.

Erfindungsgemäß nimmt die Tiefe der Trennstäbe in Fasertransportrichtung zu. In der Praxis sind die Trennstäbe nur im oberen Drittel frei für den Faseranflug, danach hat sich eine Fasersäule gebildet. Die Verzwirbelung der Faserenden erfordert eine Verweildauer. Durch die zunehmende Tiefe der Trennstäbe werden beim Herunterziehen der Fasern durch die nachfolgenden Faserflocken die Verzwirbelungen bereits kurz nach dem Entstehen wieder auseinandergezogen. Dies erfolgt noch, solange die Enden der Fasern nicht intensiv verzwirbelt sind.

Dabei nimmt bei einer bevorzugten Ausführungsform der Erfindung die Tiefe des Trennstabs ausgehend von seiner kleinsten Tiefe um mindestens 40% zu.

Die Erfindung wird anhand zweier Zeichnungen beschrieben. Durch eine Einblasung (1) gelangen Fasern in einen Schacht (2). Die Transportluft tritt durch Trennstäbe (5) aus und es bildet sich eine Fasersäule (3), die durch eine Abzugseinrichtung (4) aus dem Schacht gezogen wird. Die Trennstäbe vergrößern sich entlang der Bewegungsrichtung (7) der Fasersäule in Richtung der Luftdurchströmung (8).

Einzelne Fasern (6) legen sich durch die Luftströmung um einen Trennstab, und die beiden Enden versuchen sich zu verzwirbeln. Durch die zunehmende Tiefe (t) des Trennstabes werden die Verzwirbelungen beim Rutschen entlang des Trennstabes aufgelöst.

## Patentansprüche

1. Textilfaserschacht (2) für eine Faser-Luftstrom-Einrichtung mit mehreren Trennstäben (5) zum Trennen von Fasern (6) und Luft, wobei jeder Trennstab mit seiner Längsrichtung entlang der Fasertransportrichtung (7) ausgerichtet ist, die Trennstäbe in dem Textilfaserschacht (2) angeordnet sind und die Luft zum Austritt aus dem Textilfaserschacht (2) zu beiden Seiten um die Trennstäbe strömt, **dadurch gekennzeichnet, dass** die Tiefe (t) jedes Trennstabs (5) entlang der Fasertransportrichtung (7) zunimmt, sodass Verzwirbelungen der Faserenden von Fasern (6), die sich durch die Luftströmung auf den beiden Seiten des Trennstabs (5) um den Trennstab gelegt haben und an dem Trennstab in der Fasertransportrichtung (7) entlang rutschen, durch die zunehmende Tiefe des Trennstabs aufgelöst werden.

2. Textilfaserschacht nach Anspruch 1, bei dem sich die Tiefe des Trennstabs (5) um mindestens 40 % seiner kleinsten Tiefe erhöht.

3. Faser-Luftstrom-Einrichtung mit einem Textilfaserschacht nach einem der vorstehenden Ansprüche.

## Claims

1. Textile fibre chute (2) for a fibre/air stream device having a plurality of divider rods (5) for separating fibres (6) and air, wherein each divider rod is oriented with its longitudinal direction in the direction of fibre transport (7), the divider rods are arranged in the textile fibre chute (2) and the air for exit from the textile fibre chute (2) flows on both sides round the divider rods, **characterised in that** the depth (t) of each divider rod (5) increases in the direction of fibre transport (7), so that twisting of the fibre ends of fibres (6) which have laid themselves round the divider rod (5) on both sides of the divider rod due to the air flow and slip along the divider rod in the direction of fibre transport (7) are loosened by the increasing depth of the divider rod.

2. Textile fibre shaft according to claim 1, in which the depth of the divider rod (5) increases by at least 40% of its minimum depth.

3. Fibre/air stream device having a textile fibre chute according to any of the preceding claims.

## Revendications

1. Cheminée d'alimentation pour fibres textiles (2) pour un dispositif à fibres et flux d'air, comprenant plusieurs barres de séparation (5) servant à séparer des fibres (6) et de l'air, chaque barre de séparation étant orientée par son sens de la longueur le long du sens de transport des fibres (7), les barres de séparation étant disposées dans la cheminée d'alimentation pour fibres textiles (2) et l'air circulant des deux côtés autour des barres de séparation pour sortir de la cheminée d'alimentation pour fibres textiles (2), **caractérisée en ce que** la profondeur (t) de chaque barre de séparation (5) augmente le long du sens de transport des fibres (7) de sorte que des torsions des extrémités de fibres (6), qui se sont placées autour de la barre de séparation des deux côtés de la barre de séparation (5) du fait de l'air circulant et qui glissent le long de la barre de séparation dans le sens de transport des fibres (7), soient défaites par l'augmentation de la profondeur de la barre de séparation.

2. Cheminée d'alimentation pour fibres textiles selon la revendication 1, où la profondeur de la barre de séparation (5) augmente d'au moins 40 % de sa plus petite profondeur.

3. Dispositif à fibres et flux d'air comprenant une cheminée d'alimentation pour fibres textiles selon l'une quelconque des revendications précédentes.
